# FASCICULE DE BREVET EUROPEEN

(11) **EP 2 724 645 B1**
(45) Date de publication et mention de la délivrance du brevet: **04.03.2015**
(21) Numéro de dépôt: 13190208.2
(22) Date de dépôt: 25.10.2013
(51) Int. Cl.: A47F 7/02, A47F 11/10

(54) **Dispositif de présentation d'un objet, notamment article de mode ou de bijouterie**
Vorrichtung zur Präsentation eines Gegenstands, insbesondere eines Mode- oder Schmuckartikels
Device for the presentation of an object, in particular a fashion or jewellery item

(30) Priorité: 26.10.2012 FR 1260236
(43) Date de publication de la demande: 30.04.2014
(73) Titulaire: Lucibel SA, 92500 Rueil Malmaison (FR)
(72) Inventeur: Houot, Jean-Laurent, 38110 Saint Clair de la Tour (FR)
(74) Mandataire: Martin, Marie-Aude

(56) Documents cités:
- CH-A1- 701 348
- DE-A1- 4 235 485
- US-A1- 2004 223 326

## Description

La présente invention concerne un dispositif de présentation d'un objet, notamment un article de mode ou de bijouterie, et un procédé de présentation d'un objet contenu dans un caisson.

Traditionnellement, la présentation d'un objet, comme un bijou, par exemple en pierres précieuses, en or ou en argent, est réalisé par l'intermédiaire d'un présentoir, comprenant une ou plusieurs lampes agencées pour éclairer les bijoux supportés par le présentoir, les bijoux pouvant être observés par un utilisateur au travers d'une surface vitrée fermant le présentoir. C'est ainsi qu'une gamme de bijoux peut être présentée à un client potentiel.

CN 701348 A1 divulgue un système d'éclairage de présentoir d'articles suceptible de scintiller.

Cependant, ces présentoirs traditionnels mettent parfois insuffisamment en valeur les objets qu'ils permettent de présenter, le plus souvent en raison d'un éclairage inadapté ou mal agencé.

Aussi la présente invention vise à pallier tout ou partie de ces inconvénients en proposant un dispositif de présentation d'un objet, notamment un article de mode ou de bijouterie, offrant la possibilité de mettre davantage en valeur cet objet.

A cet effet, la présente invention a pour objet un dispositif de présentation d'un objet, notamment article de mode ou de bijouterie, le dispositif comprend un caisson présentant une pluralité de faces délimitant un volume à l'intérieur duquel est destiné à être placé l'objet, le caisson présentant une ouverture pour la visualisation de l'objet depuis l'extérieur,
dans lequel l'ouverture est bordée au moins partiellement par un retour à deux faces opposées, dont une face intérieure orientée vers l'intérieur du caisson, hors du champ de vision d'un observateur, et une face extérieure,
caractérisé en ce que chaque face du caisson, et la face intérieure du retour, comprenant des moyens d'éclairage, afin d'éclairer l'objet de toute part,
les moyens d'éclairage comprenant, sur l'une des faces du caisson, un premier ensemble de sources lumineuses, à température de couleur variable, destiné à l'ajustement de la température de couleur de la lumière émise dans le caisson en fonction du matériau de surface de l'objet placé dans le caisson,
sur la face intérieure du retour, un deuxième ensemble de sources lumineuses, associée à des moyens électroniques de contrôle et de commande, destinés à commander la fréquence d'allumage et d'extinction de chacune des sources lumineuses de ce deuxième ensemble de sources lumineuses, selon une séquence prédéterminée ou aléatoire, afin de créer un effet de scintillement de l'objet placé dans le caisson, et,
sur l'une des autres ou la totalité des autres faces du caisson, une dalle d'éclairage surfacique destinée à diffuser sur toute la surface de la dalle une lumière homogène pour prévenir l'apparition de zones d'ombre sur l'objet placé dans le caisson.

Ainsi, le dispositif selon l'invention offre la possibilité d'éclairer un objet sans aucune zone d'ombre, notamment du fait de l'éclairage surfacique homogène, c'est-à-dire sans points lumineux, de la ou des dalles d'éclairage surfacique, mais aussi en raison de la présence sur chaque face du caisson de moyens d'éclairage, éclairant donc l'objet dans toutes les directions.

Par ailleurs, l'utilisation d'un premier ensemble de sources lumineuses, à température de couleur variable, permet d'adapter la couleur de l'éclairage à un matériau dont est fait l'objet, par exemple or, argent, diamant, à un matériau contenu par l'objet, comme un liquide. Cela permet donc de souligner la présence de ce matériau, précieux, dans l'objet en question, pour sublimer ce dernier.

Enfin, la gestion de l'allumage et l'extinction des sources lumineuses du deuxième ensemble de sources lumineuses permet, par réfléchissement de la lumière qu'elles émettent de manière temporaire et répétée sur l'objet, de créer un effet de scintillement de l'objet, dont on comprendra aisément qu'il permet de mieux mettre en valeur le caractère précieux de cet objet.

Selon une forme d'exécution, la dalle d'éclairage surfacique comprend un panneau central formant un guide de lumière, intercalé entre une surface réfléchissante et une couche dépolie de diffusant destiné à éviter l'apparition de points lumineux en sortie de la dalle, et une pluralité de sources lumineuses agencées sur une tranche du panneau central pour éclairer le panneau central.

Ainsi, les sources lumineuses éclairent tangentiellement le panneau central, la lumière traversant le panneau central se réfléchit en partie sur la surface réfléchissante apposée sur l'une des faces du panneau central, la quasi-totalité de la lumière émise par les sources lumineuses sortant du panneau via la face opposée à celle sur laquelle est apposée la surface réfléchissante, en passant au travers de la couche dépolie de diffusant qui permet un éclairage homogène en sortie de la dalle.

Le panneau central peut être en polycarbonate, de même que la couche dépolie de diffusant.

Les sources lumineuses peuvent correspondre à des diodes électroluminescentes.

La dalle d'éclairage surfacique peut par exemple recouvrir au moins la moitié de la face du caisson qui la supporte.

Avantageusement, la dalle d'éclairage surfacique recouvre ou forme l'intégralité de l'une des faces du caisson.

Selon un mode de réalisation, le premier ensemble de sources lumineuses comprend un groupe d'au moins trois spots, chaque spot de ce groupe étant destiné à émettre de la lumière dans une température de couleur différente.

Les spots peuvent comprendre des diodes électroluminescentes.

De manière avantageuse, un premier spot du groupe est destiné à émettre de la lumière de couleur blanc chaud, un deuxième spot du groupe est destiné à émettre de la lumière de couleur blanc neutre, et le troisième spot est destiné à émettre de la lumière de couleur blanc froid.

Par exemple, le premier spot du groupe peut émettre de la lumière dont la température de couleur est comprise entre 2500°K et 4000°K, le deuxième spot du groupe peut émettre de la lumière dont la température de couleur est comprise entre 4000°K et 6000°K, et le troisième spot peut émettre de la lumière dont la température de couleur est comprise entre 6000°K et 7000°K.

Le premier ensemble de sources lumineuses peut comprendre, non pas un, mais plusieurs groupes de trois spots similaires au groupe de trois spots précédemment décrit.

Selon une possibilité, le deuxième ensemble de sources lumineuses comprend un groupe d'au moins quatre sources lumineuses, chaque source lumineuse de ce groupe étant destinée à émettre de la lumière dans une température de couleur différente, de sorte que la couleur de la lumière dans le caisson peut être changée via les moyens électroniques de contrôle et de commande agissant sur le deuxième ensemble de sources lumineuses.

Les sources lumineuses peuvent correspondre à des diodes électroluminescentes.

Avantageusement, une première source lumineuse de ce groupe est destinée à émettre de la lumière bleue, une deuxième source du groupe est destinée à émettre de la lumière rouge, une troisième source du groupe est destinée à émettre de la lumière de couleur blanc froid, et la quatrième source du groupe est destinée à émettre de la lumière de couleur blanc chaud.

Par exemple, la première source lumineuse du groupe peut émettre à une longueur d'onde est comprise entre 400 nm et 550 nm, la deuxième source lumineuse du groupe peut émettre à une longueur d'onde comprise entre 600 nm et 800 nm, la troisième source lumineuse du groupe peut émettre de la lumière dont la température de couleur est comprise entre 6000°K et 7000°K, et la quatrième source lumineuse peut émettre de la lumière dont la température de couleur est comprise entre 2500°K et 4000°K.

Le deuxième ensemble de sources lumineuses peut comprendre, non pas un, mais plusieurs groupes de quatre sources lumineuses similaires au groupe de quatre sources lumineuses décrit ci-dessus.

Selon une forme d'exécution, le dispositif comprend des moyens de déplacement du deuxième ensemble de sources lumineuses pour modifier l'angle d'incidence de la lumière émise par chacune de ces sources lumineuses sur l'objet placé dans le caisson.

Les moyens de déplacement peuvent comprendre un support, mobile par rapport à la face intérieure du retour, et un moteur, par exemple électrique, pour le déplacement du support relativement à la face intérieure du retour.

L'invention a également pour objet un procédé de présentation d'un objet contenu dans un caisson, notamment un article de mode ou de bijouterie, comprenant les étapes simultanées :
- d'éclairage de l'objet depuis chacune des faces du caisson pour empêcher l'apparition de zones d'ombre,
- d'adaptation de la température de couleur d'au moins une partie de la lumière émise dans le caisson, en fonction d'un matériau de l'objet contenu dans le caisson,
- de commande de la fréquence d'allumage et d'extinction d'une pluralité de sources lumineuses pour générer un effet de scintillement de l'objet dans le caisson.

Le caisson peut correspondre à un caisson d'un dispositif de présentation ayant les caractéristiques précitées.

Selon une possibilité, le procédé comprend également l'étape simultanée de changement progressif, de façon périodique ou aléatoire, de la couleur de la lumière émise par la pluralité de sources lumineuses.

D'autres caractéristiques et avantages de la présente invention ressortiront clairement de la description ci-après d'un mode de réalisation de la présente invention, donné à titre d'exemple non limitatif, en référence aux dessins annexés dans lesquels :
- la figure 1 est une vue de devant, en perspective, d'un dispositif selon un mode de réalisation de l'invention,
- la figure 2 est de face d'un dispositif selon un mode de réalisation de l'invention,
- la figure 3 est une vue en coupe du dispositif selon la ligne I - I de la figure 2,
- les figures 4 et 5 sont des vues respectivement de côté et en perspective d'un détail II de la figure 3,
- la figure 6 est une vue éclatée d'une dalle d'éclairage surfacique d'un dispositif selon un mode de réalisation de l'invention.

La figure 1 montre un dispositif 1 de présentation d'un objet, notamment un article de mode ou de bijouterie, selon un mode de réalisation de l'invention.

Le dispositif 1 selon l'invention trouve son application dans le domaine du luxe, en offrant la possibilité de présenter des articles de mode ou de bijouterie, par exemple une montre, un diamant, des pierres précieuses ou un bijou en or ou en argent.

Comme représenté sur les figures 1 à 3, le dispositif 1 comprend un caisson 10, qui peut être de forme sensiblement parallélépipédique, ce caisson 10 présentant une pluralité de faces 12 intérieures, notamment une face 14 supérieure, une face 16 inférieure et des faces 18 latérales, délimitant un volume à l'intérieur duquel est destiné à être placé l'objet. Le caisson 10 comprend aussi une ouverture 20 pour la visualisation de l'objet depuis l'extérieur du caisson 10.

L'ouverture 20 est bordée au moins partiellement, sur sa périphérie, par un retour 22, en l'occurrence trois retours 22 sur l'exemple de la figure 1. Les retours 22 comprennent deux faces opposées, dont une face 24 intérieure, visible sur la figure 4 ou 5, orientée vers l'intérieur du caisson 10, hors du champ de vision d'un observateur, et une face 26 extérieure.

Le dispositif 1 comprend en outre, sur chaque face 12 du caisson 10, et sur la face 24 intérieure de l'un au moins des retours 22, afin d'éclairer l'objet de toute part, des moyens d'éclairage, qui sont décrits plus en détails ci-après.

Les moyens d'éclairage comprennent notamment, par exemple sur la face 14 supérieure du caisson 10, un premier ensemble de sources 30 lumineuses, comme des spots, éventuellement à diodes électroluminescentes (LED selon l'acronyme anglais), à température de couleur variable. Ce premier ensemble de sources 30 lumineuses est destiné à l'ajustement de la température de couleur de la lumière émise dans le caisson 10 en fonction du matériau de l'objet contenu dans ce caisson 10. Ainsi, de manière générale, une couleur blanc chaud sera privilégiée pour éclairer un objet en or, tandis qu'une couleur blanc froid sera privilégiée pour éclairer un objet en argent.

Selon un mode de réalisation, le premier ensemble de sources 30 lumineuses peut comprendre un ou plusieurs groupes d'au moins trois spots chacun, destinés chacun à émettre de la lumière dans une température de couleur différente.

Ainsi, un premier spot peut émettre en blanc chaud, dans une température de couleur par exemple de l'ordre de 2500°K à 4000°K, un deuxième spot peut émettre en blanc neutre, dans une température de couleur de l'ordre de 4000°K à 6000°K, et le troisième spot peut émettre en blanc froid, dans une température de couleur par exemple de l'ordre de 6000°K à 7000°K.

Les moyens d'éclairage comprennent aussi, sur la face 24 intérieure des retours 22, un deuxième ensemble de sources 32 lumineuses, associé à des moyens électroniques de contrôle et de commande, comprenant par exemple une horloge PWM, DMX ou un module de contrôle DALI, destinés à commander la fréquence d'allumage et d'extinction de chacune des sources 32 lumineuses selon une séquence prédéterminée ou aléatoire pour créer, par réfléchissement de la lumière émise de façon temporaire et répétée par chacune des sources 32 lumineuses sur une face réfléchissante de l'objet contenu dans le caisson 10, un effet de scintillement de cet objet.

On notera que les sources 32 lumineuses peuvent correspondre à des LEDs.

Le deuxième ensemble de sources 32 lumineuses peut par exemple comprendre un ou plusieurs groupes 34 de quatre sources 32 lumineuses, chaque source 32 lumineuse d'un groupe 34 étant destinée à émettre de la lumière dans une température de couleur différente, pour permettre de changer la couleur de la zone où se situe l'objet.

A titre d'exemple, une première source 32 lumineuse de ce groupe 34 peut émettre de la lumière bleue , notamment de 400 nm à 550 nm, une deuxième source 32 du groupe 34 peut émettre de la lumière rouge, de 600 nm à 800 nm, une troisième source 32 du groupe 34 peut émettre de la lumière de couleur blanc froid, donc entre 6000°K et 7000°K, tandis que la quatrième source 32 du groupe 34 peut émettre de la lumière de couleur blanc chaud, entre 2500°K et 4000°K.

Les groupes 34 peuvent être similaires.

Le dispositif 1 peut comprendre des moyens de déplacement, par exemple un support (non représenté) des sources 32 lumineuses, mobile par rapport à la face 24 intérieure de l'un des retours 22, et entraîné par un moteur électrique (non représenté), afin de modifier l'angle d'incidence de la lumière émise par chacune de ces sources 32 lumineuses sur l'objet placé dans le caisson 10.

Les moyens d'éclairage comprennent également, par exemple sur la face 16 inférieure et sur chaque face 18 latérale du caisson 10, une dalle 40 d'éclairage surfacique, destinée à diffuser, sur toute sa surface, une lumière homogène, pour prévenir l'apparition de zones d'ombre sur l'objet placé dans le caisson 10.

Comme illustré à la figure 6, les dalles 40 d'éclairage surfacique peuvent notamment comprendre un panneau 42 central, par exemple en polycarbonate, formant un guide de lumière, ce panneau 42 étant intercalé entre une surface 44 réfléchissante et une couche 46 dépolie de diffusant, qui peut être en polycarbonate, la couche 46 étant destinée à éviter l'apparition de points lumineux en sortie de la dalle 40, et une pluralité de sources lumineuses 50, comme des LEDs, agencées sur une tranche du panneau 42 central, et supportées à cette fin par un rail 48 destinée à être fixé contre une tranche du panneau 42 central, pour éclairer tangentiellement le panneau 42 central.

Ainsi, la lumière issue des sources 48 lumineuses est diffusée dans le panneau 42. Une partie de cette lumière sort directement du panneau 42 via la face du panneau 42 recouverte par la couche 46 dépolie, tandis qu'une autre partie se reflète sur la surface 44 réfléchissante recouvrant la face du panneau 42 opposée à celle recouverte par la couche 46 dépolie, avant de sortir du panneau 42, via la couche 46 dépolie.

Chaque dalle 40 d'éclairage surfacique peut recouvrir au moins la moitié de la face du caisson 10 qui la supporte. Avantageusement, chaque dalle 40 d'éclairage surfacique recouvre l'intégralité de la face du caisson 10 qui la supporte. Une dalle 40 peut aussi former elle-même l'une des faces 12 du caisson 10.

On notera que les LEDs du dispositif 1 peuvent correspondre, en tout ou partie, à des LEDs de puissance compatible avec une fonction d'éclairage, c'est-à-dire par exemple d'une puissance supérieure ou égale à 1 W.

L'invention a également pour objet un procédé de présentation d'un objet contenu dans un caisson, notamment un article de mode ou de bijouterie, comprenant les étapes simultanées :
- d'éclairage de l'objet depuis chacune des faces du caisson pour empêcher l'apparition de zones d'ombre,
- d'adaptation de la température de couleur d'au moins une partie de la lumière émise dans le caisson, en fonction d'un matériau de l'objet contenu dans le caisson,
- de commande de la fréquence d'allumage et d'extinction d'une pluralité de sources lumineuses pour générer un effet de scintillement de l'objet dans le caisson.

Selon une possibilité, le procédé comprend également l'étape simultanée de changement progressif, de façon périodique ou aléatoire, de la couleur de la lumière émise par la pluralité de sources lumineuses.

Bien entendu, l'invention n'est nullement limitée au mode de réalisation décrit ci-dessus, ce mode de réalisation ayant été donné à titre d'exemple. Des modifications restent possibles, notamment du point de vue de la constitution des divers éléments et par la substitution d'équivalents techniques, sans sortir pour autant du domaine de protection de l'invention.

Ainsi, les moyens d'éclairage peuvent par exemple comprendre des diodes électroluminescentes organiques (OLED).

Ainsi, le caisson peut notamment présenter une forme polyédrique autre qu'un parallélépipède, cube ou rectangle.

Le caisson peut bien entendu contenir plusieurs objets.

## Revendications

1. Dispositif (1) de présentation d'un objet, notamment article de mode ou de bijouterie, le dispositif comprend un caisson (10) présentant une pluralité de faces (18) délimitant un volume à l'intérieur duquel est destiné à être placé l'objet, le caisson (10) présentant une ouverture (20) pour la visualisation de l'objet depuis l'extérieur,
dans lequel l'ouverture (20) est bordée au moins partiellement par un retour (22) à deux faces opposées, dont une face (24) intérieure orientée vers l'intérieur du caisson (10), hors du champ de vision d'un observateur, et une face (26) extérieure, **caractérisé en ce que**
chaque face (18) du caisson, et la face intérieure (24) du retour (22), comprenant des moyens d'éclairage, afin d'éclairer l'objet de toute part,
les moyens d'éclairage comprenant, sur l'une des faces (18) du caisson, un premier ensemble de sources (30) lumineuses, à température de couleur variable, destiné à l'ajustement de la température de couleur de la lumière émise dans le caisson (10) en fonction du matériau de surface de l'objet placé dans le caisson (10),
sur la face (24) intérieure du retour (22), un deuxième ensemble de sources (32) lumineuses, associée à des moyens électroniques de contrôle et de commande, destinés à commander la fréquence d'allumage et d'extinction de chacune des sources (32) lumineuses de ce deuxième ensemble de sources (32) lumineuses, selon une séquence prédéterminée ou aléatoire, afin de créer un effet de scintillement de l'objet placé dans le caisson (10), et,
sur l'une des autres ou la totalité des autres faces (18) du caisson, une dalle (40) d'éclairage surfacique destinée à diffuser sur toute la surface de la dalle (40) une lumière homogène pour prévenir l'apparition de zones d'ombre sur l'objet placé dans le caisson (10).

2. Dispositif (1) selon la revendication 1, **caractérisé en ce que** la dalle (40) d'éclairage surfacique comprend un panneau (42) central formant un guide de lumière, intercalé entre une surface (44) réfléchissante et une couche (46) dépolie de diffusant destiné à éviter l'apparition de points lumineux en sortie de la dalle (40), et une pluralité de sources (50) lumineuses agencées sur une tranche du panneau (42) central pour éclairer le panneau (42) central.

3. Dispositif (1) selon la revendication 1 ou 2, **caractérisé en ce que** la dalle (40) d'éclairage surfacique recouvre ou forme l'intégralité de l'une des faces (18) du caisson.

4. Dispositif (1) selon l'une des revendications 1 à 3, **caractérisé en ce que** le premier ensemble de sources (30) lumineuses comprend un groupe d'au moins trois spots, chaque spot de ce groupe étant destiné à émettre de la lumière dans une température de couleur différente.

5. Dispositif (1) selon la revendication 4, **caractérisé en ce qu'**un premier spot du groupe est destiné à émettre de la lumière de couleur blanc chaud, un deuxième spot du groupe est destiné à émettre de la lumière de couleur blanc neutre, et le troisième spot est destiné à émettre de la lumière de couleur blanc froid.

6. Dispositif (1) selon l'une des revendications 1 à 5, **caractérisé en ce que** le deuxième ensemble de sources (32) lumineuses comprend un groupe (34) d'au moins quatre sources (32) lumineuses, chaque source (32) lumineuse de ce groupe (34) étant destinée à émettre de la lumière dans une température de couleur différente, de sorte que la couleur de la lumière dans le caisson (10) peut être changée via les moyens électroniques de contrôle et de commande agissant sur le deuxième ensemble de sources (32) lumineuses.

7. Dispositif (1) selon la revendication 6, **caractérisé en ce qu'**une première source (32) lumineuse de ce groupe est destinée à émettre de la lumière bleue, une deuxième (32) source du groupe est destinée à émettre de la lumière rouge, une troisième source (32) du groupe est destinée à émettre de la lumière de couleur blanc froid, et la quatrième source (32) du groupe est destinée à émettre de la lumière de couleur blanc chaud.

8. Dispositif (1) selon l'une des revendications 1 à 7, **caractérisé en ce que** le dispositif (1) comprend des moyens de déplacement du deuxième ensemble de sources (32) lumineuses pour modifier l'angle d'incidence de la lumière émise par chacune de ces sources (32) lumineuses sur l'objet placé dans le caisson (10).

## Patentansprüche

1. Vorrichtung (1) zum Präsentieren eines Objekts, insbesondere eines Mode- oder Schmuckartikels, wobei die Vorrichtung ein Gehäuse (10) umfasst, das mehrere Flächen (18) aufweist, die ein Innenvolumen begrenzen, in dem das Objekt angeordnet werden soll, wobei das Gehäuse (10) eine Öffnung (20) aufweist, um das Objekt von außen sichtbar zu machen,
wobei die Öffnung (20) wenigstens teilweise von einem Rücksprung (22) mit zwei gegenüberliegenden Flächen begrenzt ist, wovon eine eine Innenfläche (24) ist, die in den Innenraum des Gehäuses (10) außerhalb des Sichtfeldes eines Beobachters orientiert ist, und wovon eine eine äußere Fläche (26) ist, **dadurch gekennzeichnet, dass**
jede Fläche (18) des Gehäuses und die Innenfläche (24) des Rücksprungs (22) Beleuchtungsmittel aufweisen, um das Objekt vollständig zu beleuchten,
wobei die Beleuchtungsmittel auf einer der Flächen (18) des Gehäuses eine erste Anordnung von Lichtquellen (30) mit veränderlicher Farbtemperatur aufweisen, die dazu bestimmt ist, die Farbtemperatur des in das Gehäuse (10) ausgesendeten Lichts als Funktion des Oberflächenmaterials des in dem Gehäuse (10) angeordneten Objekts einzustellen,
auf der Innenfläche (24) des Rücksprungs (22) eine zweite Anordnung von Lichtquellen (32) vorgesehen ist, denen elektronische Steuer- und Befehlsmittel zugeordnet sind, die dazu bestimmt sind, die Einschalt- und Ausschalthäufigkeit jeder der Lichtquellen (32) dieser zweiten Anordnung (32) von Lichtquellen gemäß einer vorgegebenen oder zufälligen Folge zu steuern, um eine Flackerwirkung des in dem Gehäuse (10) angeordneten Objekts zu erzeugen, und
auf einer der anderen Flächen oder auf allen anderen Flächen (18) des Gehäuses eine Oberflächenbeleuchtungsplatte (40) vorgesehen ist, die dazu bestimmt ist, auf der gesamten Oberfläche der Platte (40) ein homogenes Licht zu streuen, um das Erscheinen dunkler Zonen auf dem in dem Gehäuse (10) angeordneten Objekt zu verhindern.

2. Vorrichtung (1) nach Anspruch 1, **dadurch gekennzeichnet, dass** die Oberflächenbeleuchtungsplatte (40) eine mittige Tafel (42), die einen Lichtleiter bildet, der zwischen eine reflektierende Oberfläche (44) und eine mattierte Streuschicht (46), die dazu bestimmt ist, das Auftreten von Lichtpunkten am Ausgang der Platte (40) zu vermeiden, eingefügt ist, und mehrere Lichtquellen (50), die auf einer Stirnfläche der mittigen Tafel (42) angeordnet sind, um die mittige Tafel (42) zu beleuchten, umfasst.

3. Vorrichtung (1) nach Anspruch 1 oder 2, **dadurch gekennzeichnet, dass** die Oberflächenbeleuchtungsplatte (40) eine der Flächen (18) des Gehäuses vollständig abdeckt oder bildet.

4. Vorrichtung (1) nach einem der Ansprüche 1 bis 3, **dadurch gekennzeichnet, dass** die erste Anordnung von Lichtquellen (30) eine Gruppe von wenigstens drei Lichtpunkten umfasst, wobei jeder Lichtpunkt dieser Gruppe dazu bestimmt ist, Licht mit einer unterschiedlichen Farbtemperatur auszusenden.

5. Vorrichtung (1) nach Anspruch 4, **dadurch gekennzeichnet, dass** ein erster Lichtpunkt der Gruppe dazu bestimmt ist, Licht mit heißer weißer Farbe auszusenden, ein zweiter Lichtpunkt der Gruppe dazu bestimmt ist, Licht mit neutraler weißer Farbe auszusenden, und ein dritter Lichtpunkt dazu bestimmt ist, Licht mit kalter weißer Farbe auszusenden.

6. Vorrichtung (1) nach einem der Ansprüche 1 bis 5, **dadurch gekennzeichnet, dass** die zweite Anordnung von Lichtquellen (32) eine Gruppe (34) aus wenigstens vier Lichtquellen (32) umfasst, wobei jede Lichtquelle (32) dieser Gruppe (34) dazu bestimmt ist, Licht mit einer unterschiedlichen Farbtemperatur auszusenden, derart, dass die Farbe des Lichts in dem Gehäuse (10) über die elektronischen Steuer- und Befehlsmittel, die auf die zweite Anordnung von Lichtquellen (32) einwirken, geändert werden kann.

7. Vorrichtung (1) nach Anspruch 6, **dadurch gekennzeichnet, dass** eine erste Lichtquelle (32) dieser Gruppe dazu bestimmt ist, blaues Licht auszusenden, eine zweite Lichtquelle (32) dieser Gruppe dazu bestimmt ist, rotes Licht auszusenden, eine dritte Quelle (32) dieser Gruppe dazu bestimmt ist, Licht mit kalter weißer Farbe auszusenden, und die vierte Quelle (32) der Gruppe dazu bestimmt ist, Licht mit heißer weißer Farbe auszusenden.

8. Vorrichtung (1) nach einem der Ansprüche 1 bis 7, **dadurch gekennzeichnet, dass** die Vorrichtung (1) Mittel zum Verlagern der zweiten Anordnung von Lichtquellen (32) umfasst, um den Auftreffwinkel des von jeder dieser Lichtquellen (32) ausgesendeten Lichts auf dem in dem Gehäuse (10) angeordneten Objekt zu modifizieren.

## Claims

1. Device (1) for presenting an object, especially mode or jewelry article, the device comprising a box (10) having a plurality of faces (18) defining a volume within which is placed an object, the box (10) having an opening (20) for viewing the object from outside,
wherein the opening (20) is bordered at least partially by a return (22) with two opposite faces, in which an inside face (24) is facing the interior of the box (10), out of an observer's view, and an outer face (26), **characterized in**
each face (18) of the box, and the inner face (24) of the return (22) comprising lighting means, in order to illuminate the object on all sides,
the lighting means comprising, on one of the faces (18) of the box, a first set of lighting sources (30), with variable color temperature, for adjusting the color temperature of the light emitted in the box (10) based on the surface material of the object placed in the box (10),
on the inner face (24) of the return (22), a second set of lighting sources (32), associated with electronic monitoring and controlling means, to control the switching frequency of each of the light sources of the second set, in a random or predetermined sequence, to create a flickering effect of the object placed in the box (10), and,
on one another or all of the other faces (18) of the box, a surface lighting panel (40) for diffusing over the entire surface of the panel an homogenous light in order to prevent the occurrence of shadow on the object placed in the box (10).

2. Device (1) according to claim 1, wherein the lighting panel (40) comprises a central panel (42) forming a lighting guide, interposed between a reflecting surface (44) and a frosted diffusion layer (46) for preventing the apparition of lighting points in exit of the panel (40), and a plurality of lighting sources (50) arranged on a edge of the central panel (42) for lighting the central panel (42).

3. Device (1) according to claim 1 or 2, wherein the surface lighting panel (40) covers or forms the entirety of one of the faces (18) of the box.

4. Device (1) according to one of claims 1 to 3, wherein the first set of lighting sources (30) comprises a group of at least three spots, each spot of this group being intended to emit light in different color temperature.

5. Device (1) according to claim 4, wherein a first spot of the group is for emitting light of warm white, a second spot of the group is for emitting light of neutral white, and the third spot is for emitting light of cool white.

6. Device (1) according to claims 1 to 5, wherein the second set of lighting sources (32) comprises a group (34) of at least four lighting sources (32), each lighting source (32) of the group (34) being intended to emit light in different color temperature, so that the color of the light in the box (10) can be changed via the electronic monitoring and controlling means acting on the second set of lighting sources (32).

7. Device (1) according to claim 6, wherein a first lighting source (32) of the group is for emitting blue light, a second (32) source of the group is for emitting red light, a third lighting source (32) of the group is for emitting cool white and the fourth lighting source (32) of the group is for emitting light in warm white.

8. Device (1) according to claims 1 to 7, wherein the device (1) comprises means for moving the second set of lighting sources (32) in order to modify the angle of incidence of the light emitted by each of the lighting sources (32) on the object placed in the box (10).
